# FASCICULE DE BREVET EUROPEEN

(11) **EP 0 509 977 B1**
(45) Date de publication et mention de la délivrance du brevet: **13.03.1996**
(21) Numéro de dépôt: 92870058.2
(22) Date de dépôt: 03.04.1992
(51) Int. Cl.: E04F 13/08, E04C 2/26

(54) **Procédé de pose de plaques de parement isolantes et plaques à cet effet**
Auflegungsverfahren von isolierenden Verblendungsplatten und Platten für dieses Verfahren
Process to lay insulating facing plates and plates for this use

(30) Priorité: 19.04.1991 BE 9100370
(43) Date de publication de la demande: 21.10.1992
(73) Titulaire: GEPAT S.A., B-4770 Schoppen/Amel (BE)
(72) Inventeur: Genten, Ernst, B-4770 Amel (BE)
(74) Mandataire: Van Malderen, Michel

(56) Documents cités:
- EP-A- 0 312 618
- EP-A- 0 345 244
- BE-A- 891 963
- FR-A- 2 547 610

## Description

La présente invention est relative à un procédé de pose de plaques de parement isolantes destinées à être appliquées aussi bien aux immeubles nouveaux qu'aux immeubles subissant une rénovation.

Elle concerne également une plaque de parement pour la mise en oeuvre du procédé de l'invention.

Par le brevet belge 891 963, on connaît une plaque de parement isolante comportant des plaquettes décoratives de briques, de moellons ou de pierres de taille disposées de manière adéquate, conformément à une maçonnerie, dans un support moussé, les joints entre les différentes plaquettes étant constitués de sable lié par la matière synthétique moussée du support.

Par la demande de brevet EP-0 345 344-A1, on connaît une plaque de parement comportant des plaquettes de briques, de moellons, de pierres de taille ou de substituts de ceux-ci disposées dans un support moussé avec des espaces correspondant à des joints ordinaires qui sont constitués de sable lié par la matière du support moussé, munie sur son des d'une feuille de papier ou analogue et sur les faces latérales d'un joint latéral qui s'étend sur au mois une partie de l'épaisseur de ladite plaque et consistant en une bande de PVC moussé, de préférence à cellules fermées, adhérant audit support moussé.

Un tel joint est cependant difficile à réaliser en pratique.

Il existe des plaques isolantes non pourvues de plaquettes décoratives de briques ou autres formées simplement d'une épaisseur homogène de mousse, en particulier de polyuréthane. Ces plaques comportent quelques fois des rainures ou mortaises longitudinales dans lesquelles viennent se loger des languettes ou des tenons longitudinaux de la plaque voisine.

La demande de brevet FR-2 547 610 décrit des panneaux composites constitués d'une pluralité de couches alternées de béton cellulaire et de matériau isolant, dans lesquels sont pratiqués des évidements à la jonction de deux panneaux, pour un garnissage par une mousse déformable, par exemple en polyuréthane afin d'assurer la continuité de l'isolation.

Cependant, ce joint de raccordement par une mousse de polyuréthane pratiqué dans la couche de matériau isolant doit être complété par des scellements en plâtre, ciment, ciment-colle ou mortier-colle qui réunissent les couches de béton cellulaire.

La demande de brevet EP-0 312 618 décrit des panneaux constitués par un matériau isolant disposé entre deux plaques de béton avec, à la jonction des panneaux, un joint constitué d'un évidement refermé par une mousse de polyuréthane et un dépôt de béton ou un profil FOMOX^{®} permettant de protéger le joint contre le feu.

L'invention vise à fournir un procédé de pose de plaques de parement isolantes qui permet de réaliser un joint étanche et isolant amélioré entre des plaques de parement isolantes jointives de manière simple et économique et qui ne présente en particulier pas les difficultés inhérentes aux plaques décrites dans les documents susmentionnés.

La présente invention concerne un procédé de pose de plaques de parement comportant un support moussé pourvu d'une cavité dans ledit support moussé sur au moins deux côtés opposés et de préférence sur leur pourtour, dans lequel les plaques sont fixées de manière jointive sur la surface à recouvrir en formant une chambre d'injection pourvue d'un orifice d'injection à la jonction desdites plaques par lequel on injecte une matière moussable dans ladite chambre, lesdites plaques de parement étant biseautées sur au moins deux arêtes opposées et de préférence sur toutes les arêtes de la face des plaques destinées à être apposées sur la surface à recouvrir pour former un espace de surpression à la jonction desdites plaques, de manière à ce que l'excès de matière moussable ayant rempli la chambre d'injection puisse s'étaler sur l'arrière de ladite plaque.

Avantageusement, la matière moussable est une mousse de polyuréthane monocomposant.

Selon une forme d'exécution préférée de l'invention, la plaque de parement comporte des plaquettes de briques, de moellons, de pierres de taille ou de substituts de ceux-ci disposés dans un support moussé avec des espaces correspondant à des joints ordinaires qui sont constitués de sable lié par la matière du support moussé, munie de préférence sur son dos d'une feuille de papier ou analogue.

Un autre aspect de la présente invention concerne la plaque de parement pour la mise en oeuvre du procédé selon l'invention comportant un support moussé et pourvue d'une cavité sur au moins deux côtés opposés de telle façon que deux plaques identiques placées de manière jointive sur la surface à recouvrir en forment une chambre d'injection pourvue d'un orifice d'injection à la jonction desdites plaques, ladite plaque étant biseautée sur au moins deux arêtes opposées de la face de la plaque destinée à être apposée sur la surface à recouvrir, pour former avec une plaque identique placée de manière jointive un espace de surpression de manière à ce que l'excès de matière moussable ayant rempli la chambre d'injection puisse s'étaler sur l'arrière de ladite plaque.

De préférence, la plaque de parement selon l'invention est pourvue d'une cavité sur tout son pourtour.

De préférence, la plaque de parement est biseautée sur toutes les arêtes de la surface de la plaque destinée à être apposées sur la surface à recouvrir.

Avantageusement, la plaque de parement comporte des plaquettes de briques, de moellons, de pierres de taille ou de substituts de ceux-ci disposées dans un support moussé avec des espaces correspondants à des joints ordinaires qui sont constitués de sable lié par la matière du support moussé et ladite plaque est munie su son dos d'une feuille de papier ou analogue.

Du fait que l'excès de matière moussable ayant rempli la chambre d'injection peut s'étaler sur l'arrière de ladite plaque, on complète ainsi l'étanchéité et l'isolation entre les plaques de parement isolantes et la surface à recouvrir et de plus, la matière supplémentaire s'échappant par l'espace de surpression en adhérant sur la surface à recouvrir permet de renforcer la solidarisation des plaques de parement avec la surface à recouvrir et contribue à la solidarisation des plaques de parement entre elles sans pont thermique.

L'invention est décrite plus en détail à l'appui du dessin de la figure 1 représentant à titre d'illustration une vue en coupe partielle de plaques de parement isolantes conformes à la présente invention.

La plaque de parement isolante 8 de la figure 1 comporte des plaquettes de briques 1 par exemple, disposées avec un espace 6 correspondant à un joint ordinaire de maçonnerie dans un support moussé 4. Le joint 6 est constitué par du sable lié ou aggloméré par la matière du support moussé.

Selon une forme d'exécution préférée de l'invention, la plaque de parement isolante 8 comporte sur son dos une feuille de papier 7 ou autre. Les plaques de parement sont pourvues d'une cavité sur au moins deux côtés opposés et sont fixées de manière jointive sur la surface à recouvrir en formant une chambre d'injection 3 comportant un orifice d'injection 2 à la jonction desdites plaques 8.

Les plaques de parement 8 sont avantageusement biseautées sur au moins deux arêtes opposées et fixées de manière jointive, en formant un espace de surpression 5 à la jonction desdites plaques.

En pratique, les plaques de parement isolantes 8 sont posées sur la surface à recouvrir de manière jointive et sont fixées par des moyens en soi connus, par exemple par des vis ou autres (non représentés).

Les cavités latérales dont sont pourvues chacune des plaques forment une chambre d'injection 3.

La conformation des plaques est telle qu'une partie biseautée prévue à l'arrière forme un espace de surpression 5 par lequel la matière en excès pourra s'échapper.

Sur des points choisis dans le joint 6, on pratique à distance régulière des perforations formant des orifices d'injection 2 par lesquels peut être introduit l'embout d'un dispositif d'injection de mousse.

Cette mousse est injectée tout d'abord dans la chambre d'injection 3 afin de la remplir complètement et le surplus de matière s'échappe ensuite par l'espace de surpression 5.

On utilise de préférence à cet effet une mousse de polyuréthane classique à un seul composant.

Bien entendu, cette matière est choisie de façon à avoir un comportement au feu satisfaisant compatible avec le reste des matériaux mis en oeuvre.

De la manière classique, après que ces diverses opérations aient été effectuées, le joint 6 entre les plaquettes 1 subit un rejointoyage de manière classique qui assure une protection complémentaire.

## Revendications

1. Procédé de pose de plaques de parement (8) comportant un support moussé (4) pourvu d'une cavité formée dans ledit support moussé (4) sur au moins deux côtés opposés et de préférence sur leur pourtour, dans lequel les plaques (8) sont fixées de manière jointive sur la surface à recouvrir en formant une chambre d'injection (3) pourvue d'un orifice d'injection (2) à la jonction desdites plaques par lequel on injecte une matière moussable dans ladite chambre (3), lesdites plaques de parement (8) étant biseautées sur au moins deux arêtes opposées et de préférence sur toutes les arêtes de la face des plaques destinées à être apposées sur la surface à recouvrir pour former un espace de surpression (5) à la jonction desdites plaques, de manière que l'excès de matière moussable ayant rempli la chambre d'injection (3) puisse s'étaler sur l'arrière de ladite plaque.

2. Procédé selon la revendication 1 caractérisé en ce que la matière moussable est une mousse de polyuréthane monocomposant.

3. Procédé selon l'une quelconque des revendications 1 ou 2 caractérisé en ce que la plaque de parement (8) comporte des plaquettes (1) de brique, de moellon, de pierres de taille ou de substituts de ceux-ci disposées dans un support moussé (4) avec des espaces (6) correspondant à des joints ordinaires qui sont constitués de sable lié par la matière du support moussé, munie de préférence sur son dos d'une feuille de papier (7) ou analogue.

4. Plaque de parement pour la mise en oeuvre du procédé selon l'une quelconque des revendications précédentes comportant un support moussé (4) et pourvue d'une cavité sur au moins deux côtés opposés de telle façon que deux plaques identiques placées de manière jointive sur la surface à recouvrir en forment une chambre d'injection (3) pourvue d'un orifice d'injection (2) à la jonction desdites plaques, caractérisée en ce qu'elle est biseautée sur au moins deux arêtes opposées de la face de la plaque destinée à être apposée sur la surface à recouvrir, pour former avec une plaque identique placée de manière jointive un espace de surpression (5) de manière que l'excès de matière moussable ayant rempli la chambre d'injection (3) puisse s'étaler sur l'arrière de ladite plaque.

5. Plaque de parement selon la revendication 4 caractérisée en ce qu'elle est pourvue d'une cavité sur tout son pourtour.

6. Plaque de parement selon l'une quelconque des revendications 4 ou 5 caractérisée en ce qu'elle est biseautée sur toutes les arêtes de la surface de la plaque destinée à être apposée sur la surface à recouvrir.

7. Plaque de parement selon l'une quelconque des revendications 4 à 6 caractérisée en ce qu'elle comporte des plaquettes de briques, de moellons, de pierres de taille ou de substituts de ceux-ci disposées dans un support moussé avec des espaces correspondant à des joints ordinaires qui sont constitués de sable lié par la matière du support moussé.

8. Plaque de parement selon l'une quelconque des revendications 4 à 7 caractérisée en ce qu'elle est munie sur son dos d'une feuille de papier ou analogue.

## Patentansprüche

1. Verfahren zum Verlegen von Verblendplatten (8), die eine geschäumte Unterlage (4) umfassen, die mit einem Hohlraum versehen ist, der in der geschäumten Unterlage (4) auf mindestens zwei entgegengesetzten Seiten und vorzugsweise über ihrem Umfang gebildet ist, wobei bei diesem Verfahren die Platten (8) auf der zu bedeckenden Oberfläche auf aneinanderstoßende Weise befestigt werden, wobei sie eine Einspritzkammer (3) bilden, die bei der Verbindungsstelle der Platten mit einer Einspritzöffnung (2) versehen ist, durch die ein schäumbares Material in die Kammer (3) eingespritzt wird, wobei die Verblendplatten (8) bei mindestens zwei entgegengesetzten Kanten, und vorzugsweise bei allen Kanten der Plattenfläche, die dazu bestimmt ist, auf die zu bedeckende Oberfläche aufgebracht zu werden, abgeschrägt sind, um bei der Verbindungsstelle der Platten einen Überdruck-Zwischenraum (5) zu bilden, damit sich der überschüssige Anteil des in die Einspritzkammer (3) eingefüllten, schäumbaren Materials auf der Rückseite der Platte ausbreiten kann.

2. Verfahren gemäß Anspruch 1, dadurch gekennzeichnet, daß das schäumbare Material ein einkomponentiger Polyurethanschaum ist.

3. Verfahren gemäß irgendeinem der Ansprüche 1 oder 2, dadurch gekennzeichnet, daß die Verblendplatte (8) Plättchen (1) aus Ziegelstein, Naturkalkstein, Bruchstein oder Ersatzmaterialien umfaßt, die in einer geschäumten Unterlage (4) mit Zwischenräumen (6) angeordnet sind, die gewöhnlichen Fugen entsprechen; die aus Sand bestehen, der durch das Material der geschäumten Unterlage gebunden ist, das auf seiner Rückseite vorzugsweise mit einem Blatt Papier (7) oder dergleichen versehen ist.

4. Verblendplatte zur Verwirklichung des Verfahrens gemäß irgendeinem der vorhergehenden Ansprüche, die eine geschäumte Unterlage (4) umfaßt, und auf mindestens zwei entgegengesetzten Seiten mit einem Hohlraum versehen ist, und zwar auf eine solche Weise, daß zwei identische Platten, die auf der zu bedeckenden Oberfläche auf aneinanderstoßende Weise verlegt werden, daraus eine Einspritzkammer (3) bilden, die an der Verbindungsstelle der Platten mit einer Einspritzöffnung (2) versehen ist, dadurch gekennzeichnet, daß sie bei mindestens zwei entgegengesetzten Kanten der Plattenfläche, die dazu bestimmt ist, auf die zu bedeckende Oberfläche aufgebracht zu werden, abgeschrägt ist, um mit einer identischen, auf aneinanderstoßende Weise verlegten Platte einen Überdruck-Zwischenraum (5) zu bilden, damit sich der überschüssige Anteil des in die Einspritzkammer (3) eingefüllten, schäumbaren Materials auf der Rückseite der Platte ausbreiten kann.

5. Verblendplatte gemäß Anspruch 4, dadurch gekennzeichnet, daß sie über ihren ganzen Umfang mit einem Hohlraum versehen ist.

6. Verblendplatte gemäß irgendeinem der Ansprüche 4 oder 5, dadurch gekennzeichnet, daß sie bei allen Kanten der Plattenfläche, die dazu bestimmt ist, auf die zu bedeckende Oberfläche aufgebracht zu werden, abgeschrägt ist.

7. Verblendplatte gemäß irgendeinem der Ansprüche 4 bis 6, dadurch gekennzeichnet, daß sie Plättchen aus Ziegelstein, Naturkalkstein, Bruchstein oder Ersatzmaterialien umfaßt, die in einer geschäumten Unterlage mit Zwischenräumen angeordnet sind, die gewöhnlichen Fugen entsprechen, die aus Sand bestehen, der durch das Material der geschäumten Unterlage gebunden ist.

8. Verblendplatte gemäß irgendeinem der Ansprüche 4 bis 7, dadurch gekennzeichnet, daß sie auf ihrer Rückseite mit einem Blatt Papier oder dergleichen versehen ist.

## Claims

1. Process of laying facing slabs (8) comprising a foamed base (4) provided with a cavity formed in said foamed base (4) on at least two opposed sides and preferably on the periphery thereof, wherein the slabs (4) are jointly secured on the surface to be covered by forming an injection chamber (3) provided with an injection hole (2) at the junction of said slabs through which a foamable material is injected into said chamber, said facing slabs (8) being bevelled on at least two opposed edges and preferably on all the edges of the face of the slabs to be laid on the surface to be covered so as to form an overpressure space (5) at the junction of said slabs, so that the excess foamable material having filled the injection chamber (3) can be spread at the back side of said slab.

2. Process according to claim 1, characterized in that the foamable material is a monocomponent polyurethane foam.

3. Process according to any of claims 1 or 2, characterized in that the facing slab (8) comprises smaller slabs of brick, quarry-stone, stone or substitutes thereof, laid in a foamed base (4) with spaces (6) corresponding to common joints being formed with sand bound with the material of the foamed base being provided preferably on the back thereof with a paper sheet (7) or a similar product.

4. Facing slab for carrying out the process according to any of preceding claims, comprising a foamed base (4) and provided with a cavity on at least two opposed sides so that two identical slabs jointly laid onto the surface to be covered form an injection chamber (3) provided with an injection hole (2) at the junction of said slabs, characterized in that the slab is bevelled on at least two opposed edges of the slab side to be laid on the surface to be covered, so as to form, with an identical slab jointly laid, an overpressure space (5), so that the excess foamable material having filled the injection chamber (3) can be spread on the back of said slab.

5. Facing slab according to claim 4, characterized in that the slab is provided with a cavity on all the periphery thereof.

6. Facing slab according to any of claims 4 or 5, characterized in that the slab is bevelled on all the edges of the slab surface to be laid onto the surface to be covered.

7. Facing slab according to any of claims 4 to 6, characterized in that the slab comprises smaller slabs of brick, quarry-stone, stone or substitutes thereof, arranged in a foamed base with spaces corresponding to the common joints being formed with sand bound by the material of the foamed base.

8. Facing slab according to any of claims 4 to 7, characterized in that it is provided at the back thereof with a paper sheet or a similar material.
